# FASCICULE DE BREVET EUROPEEN

(11) **EP 1 384 804 B1**
(45) Date de publication et mention de la délivrance du brevet: **24.10.2007**
(21) Numéro de dépôt: 03291659.5
(22) Date de dépôt: 04.07.2003
(51) Int. Cl.: D04H 18/00

(54) **Procédé pour limiter l'encrassement d'une aiguilleteuse par des fibres volantes et une aiguilleteuse mettant en oeuvre ledit procédé**
Verfahren zur Begrenzung der Verschmutzung einer Nadelmachine mit fliegenden Fasern und Nadelmachine dafür
Process for limiting the fooling of a needling machine from flying fibers and a needle machine therefore

(30) Priorité: 26.07.2002 FR 0209578
(43) Date de publication de la demande: 28.01.2004
(73) Titulaire: Asselin-Thibeau, 59200 Tourcoing (FR)
(72) Inventeur: Louis, François, 27370 La Saussaye (FR); Delassus, Xavier, 27310 Bourg-Achard (FR)
(74) Mandataire: Pontet, Bernard

(56) Documents cités:
- EP-A- 0 943 716
- FR-A- 2 541 324
- FR-A- 2 698 386
- US-A- 5 148 584
- US-A- 5 699 595
- PATENT ABSTRACTS OF JAPAN vol. 1998, no. 03, 27 février 1998 (1998-02-27) & JP 09 302564 A (OKUMA MACH WORKS LTD), 25 novembre 1997 (1997-11-25)

## Description

La présente invention concerne un procédé pour limiter l'encrassement d'une aiguilleteuse par les fibres volantes composant la nappe à aiguilleter, plus particulièrement pour limiter l'encrassement des plaques de débourrage et d'aiguilletage, et par extension des planches à aiguilles.

La présente invention propose également une aiguilleteuse mettant en oeuvre ce procédé.

Une aiguilleteuse comprend classiquement au moins une planche, munie d'un jeu d'aiguilles parallèles, actionnée en va et vient suivant la direction longitudinale des aiguilles pour pénétrer de manière répétée à travers une nappe de fibres de façon à consolider la nappe en entrelaçant les fibres qui la composent. Le trajet des fibres dans la zone de travail des aiguilles est classiquement défini entre deux plaques munies de perforations pour le passage des aiguilles. La plaque située du côté où se trouvent les aiguilles lorsqu'elles sont en position de retrait est appelée "plaque de débourrage". Elle sert à empêcher la nappe de fibres d'être entraînée par les aiguilles dans leur mouvement de retour vers la position de retrait. L'autre plaque, servant à empêcher la nappe de fibres d'être poussée par les pointes des aiguilles, est appelée "plaque d'aiguilletage". En cours de fonctionnement, des fibres peuvent être plus ou moins entraînées par les aiguilles en dehors des deux plaques. Ces fibres tendent à boucher les orifices de passage des aiguilles dans les plaques et également à s'accumuler avec le temps à la base des aiguilles formant un matelas très dur capable de déformer la plaque de débourrage au moment de la frappe des aiguilles. Les deux plaques, de débourrage et d'aiguilletage, ainsi que la ou les planches à aiguilles nécessitent donc d'être périodiquement démontées pour être nettoyées. Ces opérations de démontage et de remontage nécessitent l'arrêt de la machine et présentent un coût non négligeable de main d'oeuvre. Il importe donc tout particulièrement d'en réduire la fréquence.

La présente invention propose une solution pour atteindre cet objectif.

Le document FR 2 541 324 décrit des moyens de nettoyage d'aiguilleteuse pouvant être mis en oeuvre en continu avec la marche de la machine. Ces moyens comprennent un caisson ménagé sous la table d'aiguilletage dans le sens longitudinal de la machine. Dans le caisson est placé un moyen de type vis sans fin capable d'évacuer mécaniquement les fibres volantes jusqu'à une extrémité de sortie du caisson. A ces moyens peuvent être associés des moyens pneumatiques réalisant un soufflage à un orifice d'entrée à une extrémité du caisson et une aspiration par un conduit de sortie à l'autre extrémité du caisson.

Le document US 5,148,584 décrit une planche à aiguilles et un débourreur associé permettant de réduire le marquage de la nappe dû à l'aiguilletage pas à pas. La planche comporte des zones dans lesquelles les aiguilles sont resserrées au maximum par groupes de rangées. Le débourreur associé comporte des lumières pour le passage de groupes entiers d'aiguilles à la place de trous d'aiguilles individuels. Des zones transversales (par rapport au déplacement de la nappe) sont prévues entre les lumières pour assurer la tenue mécanique du débourreur. Dans ces zones transversales peuvent être ménagés des conduites de soufflage et/ou d'aspiration.

L'invention propose un procédé selon la revendication 1, qui se distingue des documents FR 2 541 324 et US 5 148 584 notamment en ce qu'il permet au soufflage d'être effectué de manière discontinue pour alterner des périodes de soufflage avec des périodes d'arrêt.

Le procédé selon l'invention permet de fonctionner par à-coups pour décrocher des fibres, et peut comprendre en outre une reconstitution à l'aide d'un surpresseur, pendant des périodes d'arrêt, d'une réserve d'air sous pression élevée à partir d'un réseau existant d'air comprimé.

De l'air sous pression est ainsi projeté au dessus et/ou en dessous des plaques, ainsi qu'entre les aiguilles au passage de celles-ci. De cette manière, les fibres de la nappe pouvant être entraînées ou poussées par les aiguilles en dehors des plaques sont chassées latéralement avant qu'elles ne s'accumulent et forment un matelas près de la planche à la base des aiguilles. Les fibres chassées par le soufflage latéral tombent ensuite par gravité à côté des plaques et en dehors de la machine par les ouvertures classiquement présentes dans ce type de machine. Les fibres chassées peuvent aussi être aspirées par les moyens d'aspiration également classiquement présents dans ce type de machine notamment sous la plaque d'aiguilletage. Grâce à l'invention, la fréquence de nettoyage est fortement réduite, voire supprimée.

Des jets d'air à grande vitesse peuvent être typiquement obtenus en guidant de l'air sous pression à travers des orifices de petites dimensions, pratiqués par exemple dans une rampe de soufflage alimentée par une source d'air sous pression.

Le soufflage peut être réalisé de différentes manières en fonction de la plaque concernée et également en fonction du type de machine (simple ou double frappe et double aiguilletage en vis-à-vis).

Ainsi notamment :
- d'une manière générale, pour une plaque située au dessus de la nappe, le soufflage est de préférence réalisé latéralement selon une seule direction et de manière à chasser les fibres latéralement à l'extérieur de la plaque ; s'il s'agit d'une aiguilleteuse à double frappe, dans laquelle deux planches à aiguilles sont placées côte à côte selon le trajet de la nappe, le soufflage est de préférence réalisé depuis une partie centrale de bâti entre les deux planches à aiguilles et selon deux sens opposés vers les montants latéraux extérieurs de bâti.
- pour une plaque située en dessous de la nappe, le soufflage peut être réalisé indifféremment selon un seul sens ou deux sens opposés, les fibres tombant par gravité automatiquement en dessous des plaques ou étant aspirées ; la puissance de soufflage est par ailleurs adaptée pour que les jets d'air atteignent le milieu de la section de passage des aiguilles et le soufflage est réalisé de préférence alternativement d'un côté puis de l'autre pour éviter que les flux d'air se contrarient ; s'il s'agit d'une aiguilleteuse à double frappe, c'est-à-dire comportant deux planches à aiguilles en vis à vis, une planche en dessus et une planche en dessous de la nappe, le soufflage en dessous de la nappe est de préférence réalisé latéralement selon un seul sens et de manière à chasser les fibres vers l'extérieur de la plaque et éviter qu'elles ne retombent sur la planche à aiguilles du dessous.

Des moyens de gestion des caractéristiques des flux d'air à produire et le cas échéant des périodes de soufflage peuvent être prévus.

Selon d'autres caractéristiques encore, le soufflage est réalisé de préférence au plus près au ras des plaques et horizontalement.

La présente invention sera mieux comprise et d'autres avantages apparaîtront à la lumière de la description qui va suivre d'exemples de réalisation, description faite en référence aux dessins sur lesquels :
- la figure 1 est une vue schématique en élévation en coupe partielle d'une aiguilleteuse selon l'invention à simple frappe avec une planche;
- la figure 2 est une vue similaire à la figure 1 montrant une aiguilleteuse selon l'invention à simple frappe avec deux planches ; et
- la figure 3 est une vue similaire aux figures 1 et 2 montrant une aiguilleteuse à double frappe selon l'invention.

L'aiguilleteuse représentée à la figure 1 comprend une plaque d'aiguilletage perforée 1 généralement horizontale et une plaque de retenue 2, encore appelée "plaque de débourrage", placée à peu près parallèlement à une certaine distance au-dessus de la plaque 1. La plaque de débourrage 2 et la plaque d'aiguilletage 1 définissent entre elles un trajet dans un plan sensiblement horizontal pour une nappe de fibres 3. La plaque de débourrage 2 comprend des perforations alignées avec celles de la plaque 1. A l'entrée du trajet sont placés des moyens introducteurs 4 schématisés sous la forme d'une paire de rouleaux moteurs entre lesquels passe la nappe 3. A la sortie du trajet, la nappe 3 consolidée et compactée par aiguilletage est entraînée par des moyens extracteurs 6 également schématisés par deux rouleaux moteurs entre lesquels passe la nappe 3.

La plaque de débourrage 2 est placée entre le trajet de la nappe 3 et une planche à aiguilles 7. La planche 7 porte du côté de la plaque de débourrage 2 un grand nombre d'aiguilles 8 orientées perpendiculairement au plan du trajet de la nappe 3, avec leur pointe dirigée vers la nappe 3. Chaque aiguille est positionnée en face d'une perforation de la plaque de débourrage 2 et d'une perforation correspondante de la plaque d'aiguilletage 1. Du côté opposé aux aiguilles 8, la planche à aiguilles 7 est fixée à une poutre support 9 elle-même fixée à l'extrémité d'au moins une tige 11 montée coulissante selon un axe 12, parallèle aux aiguilles 8 et perpendiculaire au plan du trajet de la nappe 3. S'il est prévu plusieurs tiges 11, celles-ci sont par exemple alignées les unes derrières les autres lorsqu'elles sont vues de la manière représentée à la figure 1. L'équipage mobile constitué de la ou des tiges coulissantes 11, de la poutre support 9 et de la planche 7 est animé en service d'un mouvement alternatif de va et vient selon la direction 12 entre une position 7a dans laquelle l'extrémité des aiguilles, désignée dans ce cas par 8a, traverse la plaque de débourrage 2, la nappe 3 et la plaque 1, et une position de dégagement représentée en traits pleins, dans laquelle les aiguilles 8 sont totalement dégagées au moins de la plaque 1 et de la nappe 3, et préférentiellement de la plaque de débourrage 2. Le mécanisme d'actionnement en va et vient n'est pas décrit plus en détails ici.

La plaque de débourrage 2 est fixée sur deux montants latéraux supérieurs 15a et 15b de bâti de l'aiguilleteuse tandis que la plaque d'aiguilletage 1 est fixée sur deux montant latéraux inférieurs 15c et 15d. Des moyens (non visibles sur la figure 1) sont prévus pour permettre le démontage et le remontage facile de ces plaques 1 et 2.

Pour réaliser l'invention, une rampe de soufflage 16 est disposée au dessus de la plaque de débourrage 2 de manière à chasser latéralement les fibres qui en fonctionnement sont entraînées vers le haut en dehors de la plaque de débourrage par le mouvement en va-et-vient des aiguilles. De même, une seconde rampe de soufflage 17 est prévue en dessous de la plaque d'aiguilletage 1 pour déplacer latéralement les fibres qui sont entraînées par les aiguilles sous la plaque d'aiguilletage 1. Les rampes 16 et 17 sont constituées chacune d'un tube creux fixé ici respectivement sur le montant latéral du bâti supérieur 15a et inférieur 15c du bâti de l'aiguilleteuse, et de manière à s'étendre longitudinalement en regard du bord d'aiguilles 10 de la planche 7 au passage de celle-ci, perpendiculairement à la direction de transport de la nappe 3. Dans cet exemple, les rampes 16 et 17 sont disposées du même côté 15a de la machine correspondant à la sortie de la nappe 3. Les tubes sont munis d'orifices de soufflage de petit diamètre, disposés en ligne en regard du bord d'aiguilles 10, et de sorte que les jets d'air projetés par ces orifices soient sensiblement horizontaux, perpendiculaires au bord d'aiguilles 10 (schématisé par les flèches F) et le plus près possible au ras des faces extérieures des plaques 1 et 2. Des moyens classiques et connus en soi sont utilisés pour fixer les rampes de soufflage 16 et 17 . L'intérieur de chaque rampe est mis en communication, de préférence par les deux extrémités de la rampe, avec une source d'air sous pression, par exemple grâce à un système de canalisations fixées au bâti de l'aiguilleteuse et reliées à une bonbonne d'air sous pression. La pression de la bonbonne est de préférence choisie élevée, typiquement de 9 bars, permettant d'obtenir, compte tenu des différentes pertes de charge, des jets d'air capables de chasser efficacement les fibres en dehors des plaques. Des vannes de réglage, éventuellement automatisées, sont également prévues entre la bonbonne et les rampes pour régler les caractéristiques des jets d'air expulsés par les orifices de soufflage des rampes. Des moyens sont également prévus pour commander ensuite automatiquement la fermeture et l'ouverture des vannes pour créer des périodes de soufflage et des périodes d'arrêt pendant le fonctionnement de l'aiguilleteuse. Pour l'évacuation de l'air chargé de fibres produit au dessus de la plaque de débourrage 2 par la rampe 16, des ouvertures 18 sont ménagées dans le montant latéral de bâti 15b se trouvant à l'opposé de la machine. Les ouvertures 18 sont ménagées à la base du montant latéral en regard de la direction de soufflage. Elles sont réparties sur la longueur de la machine, au moins sur la longueur en vis à vis de la rampe de soufflage se trouvant sur le montant latéral de bâti opposé.

Il va de soi que des variantes de réalisation sont possibles, notamment, les rampes de soufflage peuvent être disposées parallèlement au sens de déplacement de la nappe, sur l'avant ou l'arrière de la machine.

L'aiguilleteuse représentée à la figure 2 est une aiguilleteuse simple frappe comprenant classiquement deux planches à aiguilles 20 et 21 disposées côte à côte sur le trajet de la nappe 3 à aiguilleter et permettant de pratiquer par conséquent un double aiguilletage de la nappe 3. Elle comprend classiquement pour les deux planches une seule plaque de débourrage 22 et une seule plaque d'aiguilletage 23. Ces différents pièces constitutives présentent les mêmes caractéristiques que dans l'aiguilleteuse de la figure 1 et les planches 20 et 21 sont de manière similaires actionnées en va et vient.

Dans ce type de machine, le soufflage sur la face extérieure de la plaque de débourrage 22 est réalisé de préférence, comme on le voit sur la figure 2, à l'aide de deux rampes de soufflage 24, 25, similaires à celles de la figure 1, mais installées sur le montant central 26 du bâti de la machine et de manière à diriger avantageusement chacune le flux d'air vers l'extérieur de la machine dans des sens opposés (F1, F2) l'un à l'autre. De la même manière que dans l'aiguilleteuse de la figure 1, des ouvertures 18 sont ménagées dans les montants latéraux extérieurs de bâti adaptées à l'évacuation à l'extérieur de la machine des fibres soufflées par les rampes 24 et 25.

La figure 2 illustre également le fait que, selon l'invention, on peut utiliser sous la plaque d'aiguilletage 23 deux rampes de soufflage en vis à vis, telles que 28, 29 du côté de la planche 20, en remplacement d'une unique rampe 17 comme à la figure 1. Cela permet d'utiliser moins de pression en ne visant à atteindre que la moitié de la distance entre les deux rampes. Dans cette configuration, on alternera avantageusement le soufflage par l'une et l'autre des rampes 28, 29 pour ne pas contrarier les flux. Toutefois, on comprendra que dans le soucis de simplifier le système de canalisations d'air sous pression, on peut aussi dans le cas d'une machine simple frappe à deux planches, préférer que l'ensemble du soufflage soit effectué depuis les montants centraux de bâti.

La figure 3 illustre un autre type d'aiguilleteuse, dite à double frappe, à laquelle on peut appliquer l'invention. L'aiguilleteuse se distingue par deux planches à aiguilles déplacées en va et vient symétriquement : une planche 45 située au dessus d'une plaque de débourrage 46, comme dans les machines des figures 1 et 3, et une planche 47 située symétriquement en dessous de la seconde plaque 48, constituant dans ce cas également une plaque de débourrage. Dans ce type de machine, la nappe 3 est ainsi aiguilletée selon ses deux faces (avec un mouvement alterné des planches). Comme à la figure 1, il est prévu de préférence une seule rampe de soufflage 50 sur la face extérieure de la plaque de débourrage 46. Similairement, dans cette machine, il est prévu de préférence une seule rampe 51 pour souffler sur la face extérieure de la plaque de débourrage 48 afin bien entendu que les fibres ne retombent pas sur la planche à aiguilles 47. Des ouvertures d'évacuation 18 dans les montants latéraux de bâti permettent ici aussi d'évacuer hors de la machine l'air chargé de fibres soufflées par les rampes 50 et 51. Sur cette figure 3, on a également représenté les rampes 50 et 51 du côté de l'entrée de la nappe 3 dans l'aiguilleteuse. Cela peut être avantageux pour certains types de fibres volatiles.

## Revendications

1. Procédé pour limiter l'encrassement d'une aiguilleteuse par les fibres volantes composant une nappe (3) à aiguilleter, l'aiguilleteuse comportant au moins une planche (7, 20, 21, 45, 47) supportant un jeu d'aiguilles (8) parallèles, ladite planche étant actionnée en va et vient entre une position de retrait des aiguilles et une position de pénétration maximale des aiguilles à travers une première plaque (2, 22, 46, 48), la nappe à aiguilleter (3) et une seconde plaque (1, 23, 46, 48), dans lequel on projette de l'air sous pression latéralement sur la face extérieure, qui n'est pas en contact avec la nappe, d'au moins l'une desdites plaques (1, 2, 22, 23, 46, 48), pendant au moins une partie du temps de fonctionnement de l'aiguilleteuse, **caractérisé en ce que** l'air est projeté par intermittence.

2. Procédé selon la revendication 1, **caractérisé en ce que** l'air est projeté sous forme de jets (F) formés par de l'air sous pression projeté à travers des orifices.

3. Procédé selon la revendication 1 ou 2, **caractérisé en ce qu'**il comprend en outre une reconstitution à l'aide d'un surpresseur, pendant des périodes d'arrêt, d'une réserve d'air sous pression élevée à partir d'un réseau existant d'air comprimé.

4. Procédé selon l'une des revendications 1 à 3, **caractérisé en ce que** l'air est projeté latéralement selon un sens et de manière à chasser latéralement les fibres hors de la machine.

5. Procédé selon l'une des revendications 1 à 3, **caractérisé en ce que** l'air est projeté latéralement alternativement selon deux sens opposés et de manière à couvrir au moins la moitié de la section de passage desdites aiguilles.

6. Procédé selon l'une des revendications précédentes, **caractérisé en ce que** la direction de soufflage est horizontale.

7. Procédé selon l'une des revendications précédentes, **caractérisé en ce que** le soufflage est réalisé au ras de la plaque (1, 2, 22, 23, 46, 48).

8. Procédé selon l'une des revendications précédentes, **caractérisé en ce que** le soufflage est réalisé sur la face extérieure de la plaque (2, 22, 46, 48) située du côté de la position de retrait des aiguilles et selon un seul sens latéral de soufflage.

9. Procédé selon la revendication 8, **caractérisé en ce que** le soufflage est réalisé en outre sur la face extérieure de la plaque (1, 23) située du côté de la position de pénétration des aiguilles et selon deux sens latéraux opposés de soufflage.

10. Procédé selon l'une des revendications précédentes, **caractérisé en ce que** lorsque l'air est projeté dans un seul sens, il est projeté depuis l'entrée de la nappe à aiguilleter, dans le sens d'avancée de ladite nappe.

11. Aiguilleteuse pour la mise en oeuvre du procédé selon l'une quelconque des revendications précédentes, comprenant :
- un bâti (15a, 15b ; 26) ;
- la première plaque (2, 22, 46, 48) ;
- la seconde plaque (1, 23, 46, 48) ; et
- au moins une planche (7 ; 20, 21, 45, 47) sur laquelle font saillie les aiguilles (8), reliée à un mécanisme d'actionnement pour réaliser le déplacement en va et vient ;
- des moyens de soufflage (16, 17; 24, 25, 28, 29, 50, 51) adaptés à projeter de l'air sous pression latéralement sur la face extérieure, qui n'est pas en contact avec la nappe, d'au moins l'une desdites plaques (1, 2, 22, 23, 46, 48)
**caractérisé en ce que** les moyens de soufflage comprennent des moyens pour commander le soufflage par périodes de soufflage alternant avec des périodes d'arrêt.

12. Aiguilleteuse selon la revendication 11, **caractérisée en ce que** lesdits moyens de soufflage comprennent :
- au moins une rampe latérale de soufflage (16, 17; 24, 25, 28, 29, 50, 51) montée sur ledit bâti (15a, 15b, 15c, 15d, 26) et comportant des orifices de soufflage adaptés à projeter des jets d'air sur ladite face extérieure de plaque ; et
- des moyens de production d'air sous pression destinés à être mis en communication avec l'intérieur de ladite rampe.

13. Aiguilleteuse selon la revendication 12, **caractérisée par** une rampe (16, 24, 25, 50, 51) située sur ledit bâti de manière à projeter des jets d'air sur la face extérieure de la plaque au moins sur la section de passage des aiguilles.

14. Aiguilleteuse selon la revendication 12 ou 13, **caractérisée par** une seconde rampe latérale de soufflage (17, 28, 29) située sur ledit bâti de manière à projeter des jets d'air sur la face extérieure de la seconde plaque (1, 23, 48) au moins sur la section de passage des aiguilles.

15. Aiguilleteuse selon la revendication 12 ou 13, **caractérisée par** deux rampes latérales de soufflage (28, 29) situées sur le bâti de manière à projeter des jets d'air sur la face extérieure de la seconde plaque (23) selon deux sens opposés au moins sur la moitié de la section de passage des aiguilles.

16. Aiguilleteuse selon l'une des revendications 11 à 15, cararactérisée en ce que chaque rampe (16, 24, 25, 50, 51) est située au plus près au ras de la plaque correspondante et de manière à projeter des jets d'air selon une direction horizontale.

17. Aiguilleteuse selon l'une des revendications 11 à 16, **caractérisée en ce que** le bâti comporte des ouvertures (18) dans ses montants latéraux extérieurs permettant à l'air chargé des fibres soufflées d'être chassés hors de l'aiguilleteuse.

18. Aiguilleteuse selon l'une des revendications 11 à 17, **caractérisée en ce que** la ou les rampes de soufflage sont prévues sur le bâti de l'aiguilleteuse du côté de l'entrée de la nappe, adaptées à souffler dans le sens d'avancée de la nappe.

19. Aiguilleteuse selon l'une des revendications 11 à 18, **caractérisée en ce qu'**elle est double frappe, comportant deux planches d'aiguilles (45,47) disposées en vis à vis au dessus et en dessous de la nappe à aiguilleter.

20. Aiguilleteuse selon l'une des revendications 11 à 19, **caractérisée en ce qu'**elle est simple frappe, comportant deux planches d'aiguilles (20,21) disposées côte à côte selon le trajet de la nappe (3) à aiguilleter et une partie centrale de bâti (26) entre les deux planches (20, 21), les moyens de soufflage (24, 25) sont adaptés à projeter l'air sous pression latéralement selon deux sens opposés depuis la partie centrale de bâti (26) et de manière de chaque côté à chasser les fibres hors de ladite plaque.

## Claims

1. A method for limiting fooling of a needling machine by flying fibres composing a fleece (3) to be needle-punched, the needling machine including at least one needle board (7, 20, 21, 45, 47) supporting a set of parallel needles (8), said needle board being reciprocated between a withdrawal position of the needles and a maximum penetration position of the needles through a first plate (2, 22, 46, 48), the fleece to be needled-punched (3) and a second plate (1, 23, 46, 48), wherein air is projected under pressure laterally onto the exterior face, which is not in contact with the fleece, of at least one of said plates (1, 2, 22, 23, 46, 48), during at least part of the time of operation of the needling machine, **characterized in that** the air is projected intermittently.

2. A method according to claim 1, **characterized in that** the air is projected in the form of jets (F) provided by pressurized air projected through orifices.

3. A method according to claim 1 or 2, **characterized by** comprising the step of restoring an air reserve under high pressure during rest periods by means of a pressure booster from an existing pressurized air network.

4. A method according to one of claims 1 - 3, **characterized in that** the air is projected laterally in a direction and in such a way that the fibres are laterally expelled from the machine.

5. A method according to one of claims 1 - 3, **characterized in that** the air is projected laterally along two opposed directions alternately and thereby to cover at least half of the needles passage section.

6. A method according to one of the foregoing claims, **characterized in that** the blowing direction is horizontal.

7. A method according to one of the foregoing claims, **characterized in that** the blowing is performed flush with the plate (1, 2, 22, 23, 46, 48).

8. A method according to one of the foregoing claims, **characterized in that** the blowing is performed on the exterior face of the plate (2, 22, 46, 48) located on the side of the withdrawal position of the needles and along a single lateral direction of blowing.

9. A method according to claim 8, **characterized in that** the blowing is moreover performed on the exterior face of the plate (1, 23) located on the side of the penetration position of the needles and along two opposed lateral directions of blowing.

10. A method according to one of the foregoing claims, **characterized in that** the air, when projected in a single direction, is projected from the inlet of the fleece to be needled, along the fleece-forwarding direction.

11. A needling machine for performing the method according to one of the foregoing claims, comprising :
- a frame (15a, 15b ; 26) ;
- the first plate (2, 22, 46,48) ;
- the second plate (1, 23, 46,48) ; and
- at least one board (7 ; 20, 21, 45,47) on which the needles (8) are in a projecting arrangement, said board connected to an actuation mechanism for producing the reciprocal displacement ;
- blowing means (16, 17 ; 24, 25, 28, 29, 50, 51) adapted to project pressurized air laterally on the exterior face, not being in contact with the fleece, of at least one of said plates (1, 2, 22, 23, 46,48) ;
**characterized in that** the blowing means comprise means for controlling the blowing with blowing periods alternating with rest periods.

12. A needling machine according to claim 11, **characterized in that** the blowing means comprise :
- at least one lateral blowing rail (16, 17 ; 24, 25, 28, 29, 50, 51) mounted onto said frame (15a, 15b, 15c, 15d, 26) and comprising blowing orifices adapted to project air jets onto said plate exterior face ; and
- pressurized air production means intended to be intercommunicated with the inside of said rail.

13. A needling machine according to claim 12, **characterized by** a rail (16, 24, 25, 50, 51) located on said frame thereby to project air jets onto the exterior face of the plate at least on the needle passage section.

14. A needling machine according to claim 12 or 13, **characterized by** a second lateral blowing rail (17, 28, 29) located on said frame thereby to project air jets onto the exterior face of the second plate (1, 23, 48) at least on the needle passage section.

15. A needling machine according to claim 12 or 13, **characterized by** two lateral blowing rails (28, 29) located on said frame thereby to project air jets onto the exterior face of the second plate (23) along two opposed directions on at least half of the needle passage section.

16. A needling machine according to one of claims 11 - 15, **characterized in that** each rail (16, 24, 25, 50, 51) is located as close as possible flush with the corresponding plate and thereby to project air jets along a horizontal direction.

17. A needling machine according to one of claims 11 - 16, **characterized in that** the frame is provided with openings (18) in the exterior side posts thereof, allowing fibre-loaded air to be expelled outside the needling machine.

18. A needling machine according to one of claims 11 - 17, **characterized in that** the blowing rail(s) is(are) provided on the frame of the needling machine on the fleece inlet side and adapted to blow in the fleece-forwarding direction.

19. A needling machine according to one of claims 11 - 18, **characterized by** being a dual strike machine, comprising two needle boards (45, 47) arranged in a mutual facing relationship above and below the fleece to be needled, le.

20. A needling machine according to one of claims 11 - 19, **characterized by** being a single strike machine, comprising two needle boards (20, 21) arranged side by side along the path for the fleece to be needled (3) and a central frame part (26) between the two boards (20, 21), wherein the blowing means (24, 25) are adapted to project pressurized air laterally along two opposed directions from the central frame part (26) and thereby on either side to expel the fibres outside the machine.

## Patentansprüche

1. Verfahren zur Begrenzung der Verschmutzung einer Nadelmaschine mit den ein zu vernadelndes Vlies (3) bildenden fliegenden Fasern, wobei die Nadelmaschine mindestens ein Brett (7, 20, 21, 45, 47) umfasst, das einen Satz von parallelen Nadeln (8) trägt, wobei dieses Brett hin- und herbewegt wird zwischen einer zurückgezogenen Stellung der Nadeln und einer Stellung des maximalen Eindringens der Nadeln durch eine erste Platte (2, 22, 46, 48), das zu vernadelnde Vlies (3) und eine zweite Platte (1, 23, 46, 48), bei dem man seitlich auf eine nicht mit dem Vlies in Kontakt befindliche Außenseite mindestens einer der Platten (1, 2, 22, 23, 46, 48) während mindestens eines Teils der Betriebszeit der Nadelmaschine Druckluft bläst,
**dadurch gekennzeichnet, dass** die Luft intermittierend geblasen wird.

2. Verfahren nach Anspruch 1, **dadurch gekennzeichnet, dass** die Luft in Form von Strahlen (F) geblasen wird, die von durch Öffnungen geblasener Druckluft gebildet werden.

3. Verfahren nach Anspruch 1 oder 2, **dadurch gekennzeichnet, dass** es außerdem die Wiederherstellung einer Reserve von Luft unter hohem Druck aus einem bestehenden Druckluftnetz während Unterbrechungsperioden mit Hilfe eines Kompressors umfasst.

4. Verfahren nach einem der Ansprüche 1 bis 3, **dadurch gekennzeichnet, dass** die Luft seitlich in einer Richtung geblasen wird, und zwar so, dass die Fasern seitlich aus der Maschine getrieben werden.

5. Verfahren nach einem der Ansprüche 1 bis 3, **dadurch gekennzeichnet, dass** die Luft seitlich abwechselnd in zwei entgegengesetzten Richtungen geblasen wird, und zwar so, dass mindestens die Hälfte des Durchgangsquerschnitts der Nadeln bedeckt wird.

6. Verfahren nach einem der vorhergehenden Ansprüche,
**dadurch gekennzeichnet, dass** die Blasrichtung horizontal ist.

7. Verfahren nach einem der vorhergehenden Ansprüche,
**dadurch gekennzeichnet, dass** die Blasung auf gleicher Höhe mit der Platte (1, 2, 22, 23, 46, 48) durchgeführt wird.

8. Verfahren nach einem der vorhergehenden Ansprüche,
**dadurch gekennzeichnet, dass** die Blasung auf der Außenseite der Platte (2, 22, 46, 48), die auf der Seite der zurückgezogenen Stellung der Nadeln gelegen ist, und in nur einer seitlichen Blasrichtung vorgenommen wird.

9. Verfahren nach Anspruch 8, **dadurch gekennzeichnet, dass** die Blasung außerdem auf der Außenseite der Platte (1, 23), die auf der Seite der Eindringstellung der Nadeln gelegen ist, und in zwei entgegengesetzten seitlichen Blasrichtungen vorgenommen wird.

10. Verfahren nach einem der vorhergehenden Ansprüche,
**dadurch gekennzeichnet, dass**, wenn die Luft in einer einzigen Richtung geblasen wird, sie vom Eintritt des zu vernadelnden Vlieses aus in der Vorschubrichtung dieses Vlieses geblasen wird.

11. Nadelmaschine zur Durchführung des Verfahrens nach einem der vorhergehenden Ansprüche, umfassend:
- einen Rahmen (15a, 15; 26);
- die erste Platte (2, 22, 46, 48);
- die zweite Platte (1, 23, 46, 48); und
- mindestens ein Brett (7; 20, 21; 45, 47), auf dem die Nadeln (8) vorstehen und das mit einem Betätigungsmechanismus zur,Durchführung der Hin- und Herbewegung verbunden ist;
- Blasmittel (16, 17; 24, 25, 28, 29, 50, 51), die dafür ausgelegt sind, Druckluft seitlich auf die nicht mit dem Vlies in Kontakt befindliche Außenseite mindestens einer dieser Platten (1, 2, 22, 23, 46, 48) zu blasen,
**dadurch gekennzeichnet, dass** die Blasmittel Mittel umfassen, um das Blasen in Blasperioden zu steuern, die mit Unterbrechungsperioden abwechseln.

12. Nadelmaschine nach Anspruch 11, **dadurch gekennzeichnet, dass** die Blasmittel umfassen:
- mindestens eine seitliche Blasrampe (16, 17; 24, 25, 28, 29, 50, 51), die auf dem Rahmen (15a, 15b, 15c, 15d, 26) montiert ist und Blasöffnungen umfasst, die dafür ausgelegt sind, Luftstrahlen auf diese Plattenaußenseite zu blasen; und
- Mittel zur Erzeugung von Druckluft, die dazu bestimmt sind, mit dem Inneren der Rampe in Verbindung gesetzt zu werden.

13. Nadelmaschine nach Anspruch 12, **gekennzeichnet durch** eine Rampe (16, 24, 25, 50, 51), die auf dem Rahmen so gelegen ist, dass Luftstrahlen auf die Außenseite der Platte mindestens auf dem Durchgangsquerschnitt der Nadeln geblasen werden.

14. Nadelmaschine nach Anspruch 12 oder 13, **gekennzeichnet durch** eine zweite seitliche Blasrampe (17, 28, 29), die auf dem Rahmen so gelegen ist, dass Luftstrahlen auf die Außenseite der zweiten Platte (1, 23, 49) mindestens auf dem Durchgangsquerschnitt der Nadeln geblasen werden.

15. Nadelmaschine nach Anspruch 12 oder 13, **gekennzeichnet durch** zwei seitliche Blasrampen (28, 29), die auf dem Rahmen so gelegen sind, dass sie Luftstrahlen auf die Außenseite der zweiten Platte (23) in zwei entgegengesetzten Richtungen mindestens auf der Hälfte des Durchgangsquerschnitts der Nadeln blasen.

16. Nadelmaschine nach einem der Ansprüche 11 bis 15,
**dadurch gekennzeichnet, dass** jede Rampe (16, 24, 25, 50, 51) möglichst nahe auf Höhe der entsprechenden Platte und so gelegen ist, dass Luftstrahlen in einer horizontalen Richtung geblasen werden.

17. Nadelmaschine nach einem der Ansprüche 11 bis 16,
**dadurch gekennzeichnet, dass** der Rahmen in seinen seitlichen äußeren Ständern Öffnungen (18) umfasst, die der mit geblasenen Fasern geladenen Luft gestatten, aus der Nadelmaschine ausgestoßen zu werden.

18. Nadelmaschine nach einem der Ansprüche 11 bis 17,
**dadurch gekennzeichnet, dass** die Blasrampe bzw. - rampen auf dem Rahmen der Nadelmaschine auf der Seite des Eintritts des Vlieses vorgesehen sind und dafür ausgelegt sind, in der Vorschubrichtung des Vlieses zu blasen.

19. Nadelmaschine nach einem der Ansprüche 11 bis 18,
**dadurch gekennzeichnet, dass** es sich um eine Doppelschlag-Maschine handelt, die zwei Nadelbretter (45, 47) umfasst, die einander gegenüber über und unter dem zu vernadelnden Vlies angeordnet sind.

20. Nadelmaschine nach einem der Ansprüche 11 bis 19,
**dadurch gekennzeichnet, dass** es sich um eine Einfachschlag-Maschine handelt, die zwei Nadelbretter (20, 21), die längs des Wegs des zu vernadelnden Vlieses (3) nebeneinander angeordnet sind, und einen zentralen Rahmenteil (26) zwischen den beiden Brettern (20, 21) umfasst, wobei die Blasmittel (24, 25) dafür ausgelegt sind, Druckluft seitlich in zwei entgegengesetzten Richtungen von dem zentralen Rahmenteil (26) aus und so zu blasen, dass die Fasern auf jeder Seite aus der Platte ausgestoßen werden.
